# EUROPÄISCHE PATENTSCHRIFT

(11) **EP 0 784 130 B1**
(45) Veröffentlichungstag und Bekanntmachung des Hinweises auf die Patenterteilung: **28.03.2001**
(21) Anmeldenummer: 96100259.9
(22) Anmeldetag: 10.01.1996
(51) Int. Cl.: E04D 1/34

(54) **Sturmklammer für Dachziegel**
Tile retaining storm hook
Crochet de retenue de tuile

(43) Veröffentlichungstag der Anmeldung: 16.07.1997
(73) Patentinhaber: Friedrich Ossenberg-Schule & Söhne GmbH. & Co. KG., 58762 Altena (DE)
(72) Erfinder: Kaemper, Jan, D-58285 Gevelsberg (DE)
(74) Vertreter: Köchling, Conrad, Dipl.-Ing.

(56) Entgegenhaltungen:
- EP-A- 0 683 285
- AU-B- 521 428
- DE-A- 3 417 837
- DE-U- 8 521 417
- FR-A- 2 227 776
- GB-A- 2 127 874
- GB-A- 2 213 512
- GB-A- 2 228 502
- GB-A- 2 241 262
- GB-A- 2 267 721
- GB-A- 2 287 259
- US-A- 1 584 739

## Beschreibung

Die Erfindung betrifft eine Sturmklammer für Dachziegel zur Befestigung von Dachziegeln an einer Dachunterkonstruktion, insbesondere an einer Dachlattung, wobei die Sturmklammer aus einem Hakenteil zum Verhaken an der Randkante oder Falzkante eines Dachziegels und einem Befestigungsteil zur Befestigung an der Unterkonstruktion besteht und ein Schaft des Hakenteils im wesentlichen orthogonal von einem Schaft des Befestigungsteils abragt.

Aus der DE 42 03 676 A 1 ist eine Sturmklammer für Dachziegel bekannt, die aus einem Bandabschnitt aus Metall besteht. An ihrem einen Ende hat die Klammer einen Haken, mit dem sie über die Randkante oder einen Falz eines Dachziegels gehakt werden kann. Am anderen Ende hat der Bandabschnitt eine Einrollung, die von einem Nagel durchgriffen wird, der in eine Dachlatte oder dergleichen eingeschlagen wird.

Bei dieser Ausbildung muß für unterschiedliche Höhenabstände der Randkante des Dachziegels beziehungsweise des Seiten- oder Kopffalzes des Dachziegels von der Dachlattung jeweils eine unterschiedlich lange Klammer eingesetzt werden, um die unterschiedlichen Höhen ausgleichen zu können. Desweiteren muß der Monteur, der die entsprechende Klammer an einer Dachlatte und dem Dachziegel befestigt, Augenmerk darauf richten, daß er entsprechend dem Überstand des schon verlegten Dachziegels, auf den der weiter zu verlegende, mit der Dachklammer verhakbare Dachziegel aufgelegt ist, entsprechend den Nagel weiter oder weniger weit eintreibt. Bei größeren Abständen sind unterschiedliche Nagellängen auszuwählen. Die Anordnung und Befestigung der Klammer muß in einer solchen Weise erfolgen, daß durch die Klammer eine Zugkraft auf den Ziegel aufgebracht werden kann, mittels derer der Ziegel gegen den darunter befindlichen Ziegel beziehungsweise gegen die Dachlatte angezogen ist, um den zu befestigenden Ziegel sturmsicher und klapperfrei zu verlegen. Dies bedeutet ein hohes handwerkliches Geschick für den Montierenden.

Aus der angegebenen Druckschrift ist auch eine Sturmklammer bekannt, bei der ein erstes Ende an einer Dachlatte befestigbar ist und ein zweites Ende an der Randkante eines Dachziegels verhakbar ist, wobei die beiden Elemente durch eine Windung in Form einer Schlaufe verbunden sind. Das Element besteht aus Stahl und weist Federeigenschaften auf. Bei dieser Ausbildung kann der Montierende die Klammer um eine Dachlatte mit dem einen Ende verhaken, wozu allerdings der Haken jeweils auf die entsprechende Dachlattenstärke angepaßt sein muß, so daß bei unterschiedlichen Dachlattenstärken unterschiedliche Haken eingesetzt werden müssen. Desweiteren kann der Montierende dann das verhakbare Ende federnd biegen, so daß es über die Randkante eines Dachziegels greifen kann. Auch hierbei muß das hakenartige Ende eine entsprechende Länge aufweisen, um mit der Randkante des entsprechenden Ziegels verhakt werden zu können, wobei bei unterschiedlichen Abständen der Randkante des Ziegels von der Dachlattung unterschiedliche Hakenlängen erforderlich sind.

Die Federspannung reicht in der Regel nicht aus, den Ziegel mit der erforderlichen Kraft an die Unterkonstruktion zu pressen.

Aus der GB-A-21 27 874 ist eine Sturmklammer für Schieferplatten bekannt, bei der an einem Befestigungsteil, welches an der Dachlattung mittels Nägeln befestigbar ist, ein Hakenelement längsverschieblich gehaltert ist, so daß das Hakenelement in unterschiedlichem Abstand von der Befestigungsstelle des Teiles an der Dachlatte angeordnet werden kann.

Aus der DE-U-85 21 417 ist ein Sturmhaken zur Sicherung von Dachpfannen bekannt, bei dem ein die entsprechende Dachpfanne am oberen Ende übergreifendes Hakenelement quer zur Längserstreckung der Dachpfanne verstellbar und feststellbar ist.

Ausgehend von dem eingangs bezeichneten Stand der Technik liegt der Erfindung die Aufgabe zugrunde, eine Sturmklammer gattungsgemäßer Art zu schaffen, die in einfacher Weise genau zu positionieren ist und die es ermöglicht, ein- und dieselbe Sturmklammer bei unterschiedlich stark bemessenen Dachlatten und bei unterschiedlichem Abstand der mit dem Haken übergreifbaren Randkante des Dachziegels von der Dachlattung einsetzen zu können. Insbesondere ist es auch eine Aufgabe der Erfindung, eine Sturmklammer gattungsgemäßer Art zu schaffen, die bei unterschiedlichem Abstand des Verhakungspunktes horizontal oder vertikal von der Dachlatte eingesetzt werden kann und trotz variabler Positionierung keine größeren Verformungswege durch Biegemomente zuläßt.

Zur Lösung dieser Aufgabe wird vorgeschlagen, daß der Schaft des Hakenteils mit dem Schaft des Befestigungsteils in Längsrichtung des Schaftes des Befestigungsteiles in unterschiedlichem Abstand vom an der Dachunterkonstruktion befestigbaren Endteil desselben befestigbar ist und der Schaft des Hakenteils mit dem Schaft des Befestigungsteils in Längsrichtung des Schaftes des Hakenteils in unterschiedlichem Abstand des Hakens des Hakenteils vom Schaft des Befestigungsteiles anzuordnen ist.

Dadurch, daß der Schaft des Hakenteils mit dem Schaft des Befestigungsteils in Längsrichtung des Schaftes des Befestigungsteils in unterschiedlichem Abstand vom an der Dachunterkonstruktion befestigbaren Endteil desselben befestigbar ist, ist es möglich, das Verhakungsende in unterschiedlichem Abstand von der entsprechenden Dachlatte oder dergleichen anzuordnen, so daß auch dann, wenn der Verhakungsbereich in Verlaufsebene der Dachfläche unterschiedlichen Abstand von der Dachlatte aufweist, eine Verhakung möglich ist.
Zusätzlich ist es auch möglich, das Hakenteil in unterschiedlichem vertikalen Abstand von der Dachebene auszurichten, so daß auch Dachziegel mit ein- und derselben Sturmklammer gesichert werden können, deren verhakbare Randkante unterschiedlichen Abstand von der Dachebene beziehungsweise Dachlattenebene aufweisen. Hierzu ist der Schaft des Hakenteils mit dem Schaft des Befestigungsteils in Längsrichtung des Schaftes des Hakenteils in unterschiedlichem Abstand des Hakenendes des Hakenteils vom Schaft des Befestigungsteils anzuordnen. Durch diese Anordnung wird eine universell einsetzbare Sturmklammer geschaffen, die in zwei Richtungen einstellbar ist und somit für die unterschiedlichsten Abmessungsbereiche einsetzbar ist.

Bevorzugt ist vorgesehen, daß das Befestigungsteil im wesentlichen orthogonal von einer Dachlatte abragend und sich parallel zur Dachfläche erstreckend an einer Dachlatte fixierbar ist und das Hakenteil orthogonal von dem Befestigungsteil abragt, und zwar quer zur Dachfläche.

In der Sollmontagelage erstreckt sich das Befestigungsteil im wesentlichen parallel zur aufgespannten Dachebene, während das Hakenteil orthogonal von dieser Ebene und vertikal von der aufgespannten Dachfläche nach außen hin abragt. Diese orthogonale Zuordnung von Befestigungsteil und Hakenteil erlaubt es in möglichst einfacher Weise unterschiedliche Abstände bzw. Höhen einzustellen.

Bevorzugt ist zudem vorgesehen, daß der Schaft des Befestigungsteils ein langgestreckter Körper ist, dessen Länge der mehrfachen Querschnittsabmessung des Schaftes des Hakenteils entspricht.

Durch die Länge des langgestreckten Körpers ist der Bereich vorgegeben, der zur Einstellung unterschiedlicher Abstände zur Verfügung steht.

Bevorzugt ist zudem vorgesehen, daß der Schaft des Befestigungsteils entlang seiner Längserstreckung mehrere parallel zueinander gerichtete und mit Abstand nebeneinander angeordnete Durchstecköffnungen für den Schaft des Hakenteils aufweist.

Auf diese Weise ist eine stufenweise Verstellung in unterschiedlichen Abständen möglich, wobei durch die Durchstecköffnungen gleichzeitig Führungen für den Schaft des Hakenteils gebildet sind, so daß eine Verschwenkung des Hakenteils relativ zum Befestigungsteil auszuschließen ist.

Desweiteren ist vorzugsweise vorgesehen, daß der Schaft des Hakenteils stufenlos unterschiedlich tief in die Durchstecköffnungen des Schaftes des Befestigungsteils einsteckbar ist und das freie, hakenlose Schaftende in Sollposition um die dem Haken abgewandte Randkante des Schaftes des Befestigungsteils umbiegbar ist.

Bei dieser Ausführungsform kann beispielsweise schon werkseitig die entsprechende Sturmklammer so fertig montiert werden, daß der Schaft des Hakenteils in die entsprechende Durchstecköffnung eingesteckt und das freie, hakenlose Schaftende in Sollposition um die dem Haken abgewandte Randkante des Schaftes des Befestigungsteils umgebogen wird, so daß eine Sturmklammer mit fixierter Abstandseinstellung geschaffen ist. Diese fixe Anordnung ist beispielsweise dann vorteilhaft, wenn eine Anzahl Sturmklammern in identischer Abmessung von einem Besteller bestellt werden. Diese Sturmklammern können dann entsprechend dem Wunsch des Bestellers eingestellt und fertiggestellt werden. Es ist aber auch möglich, die entsprechenden Sturmklammern in Einzelteilen zu liefern, so daß der Benutzer dann jeweils die entsprechende Einstellung der Teile zueinander vornehmen kann.

Alternativ ist es auch bevorzugt möglich, daß der Schaft des Hakenteils stufenweise unterschiedlich tief in die Durchstecköffnungen des Schaftes des Befestigungsteils einsteckbar ist, wobei am Schaft des Hakenteils und am Schaft des Befestigungsteils, insbesondere in den Durchstecköffnungen, Rastmittel ausgebildet sind, die in Einsteckrichtung freigebend und entgegen Einsteckrichtung sperrend sind.

Auf diese Weise ist es sowohl für den Hersteller als auch für den Benutzer möglich, unterschiedliche Abstände bei den gleichen Ausgangsmaterialien herzustellen und in einfacher Weise zu realisieren. Ein besonderer Vorteil ist dabei der, daß beispielsweise der Anwender zunächst das Befestigungsteil an der Dachlatte oder dergleichen befestigen kann und nach Verlegung des Dachziegels das Hakenteil in die entsprechende passende Durchstecköffnung des Schaftes des Befestigungsteils eingesteckt wird, und zwar in einer Einstecktiefe, die der Sollposition entspricht. In dieser Position ist dann der Schaft des Hakenteils mit dem Schaft des Befestigungsteils rastverbunden, so daß eine unlösbare und sperrende Verbindung sichergestellt ist.

Um die Anordnung des Befestigungsteils an der Dachlatte oder dergleichen zu erleichtern, ist zudem vorgesehen, daß an einer an eine Dachlatte anlegbaren Stirnfläche des Befestigungsteils oder des Schaftes des Befestigungsteils oder des Schaftes des Befestigungsteils aus der Stirnfläche vorragende Krallen ausgebildet sind.

Durch die vorragenden Krallen wird erreicht, daß das Befestigungsteil sich mit diesen Krallen an der Dachlatte oder dergleichen abstützen kann, so daß eine nahezu unverrückbare Position für den Montierenden erreicht ist, bevor das Befestigungsteil endgültig an der Dachlatte, beispielsweise mittels eines Nagels, befestigt wird.

Um eine einfache Befestigungsmöglichkeit zur Befestigung des Befestigungsteiles an der Dachlatte zu schaffen, ist zudem vorgesehen, daß an einer Seitenfläche des Schaftes des Befestigungsteils, die parallel zur Einsteckrichtung des Schaftes des Hakenteils gerichtet ist, eine Halterung und Führung für ein Befestigungsmittel, insbesondere einen Nagel, ausgebildet ist.

Um zu erreichen, daß die Stelle, an der der Nagel in die Dachlatte eingetrieben wird, in der Flucht der Verlängerung des Schaftes des Befestigungsteils liegt, ist zudem vorgesehen, daß die Halterung und Führung so angeordnet ist, daß der Nagel einen spitzen Winkel mit der Seitenfläche des Schaftes des Befestigungsmittels einschließt und die Nagelspitze aus der der Dachlatte zugewandten Basisfläche des Schaftes in Fluchtlinie mit den Durchstecköffnungen für den Schaft des Hakenteils austritt.

Durch diese Anordnung wird eine nahezu momentfreie Anordnung des Befestigungsteils an der Dachlatte erreicht, wobei zudem durch die Schrägstellung des Nagels ein erleichterter Zugang zum Nagelkopf für den Montierenden gegeben ist, so daß dieser den Nagelkopf leicht treffen kann, ohne durch den Schaft des Befestigungsmittels daran gehindert zu sein.

Zudem ist bevorzugt vorgesehen, daß das Hakenteil aus einem Blechstreifen geformt ist.

Durch einen entsprechenden Blechstreifen ist sichergestellt, daß das Hakenteil insbesondere mit seinem Schaft sich nicht relativ zum Befestigungsteil um seine Längsachse drehen kann, sondern in einer Sollage geführt und gehalten ist, wobei die entsprechende Durchstecköffnung im Schaft des Befestigungsteils der Querschnittsform des Blechstreifens eng angepaßt ist.

Unter Umständen ist auch bevorzugt vorgesehen, daß das Befestigungsteil ein Kunststoff-Formteil ist.

Eine unter Umständen bevorzugte Variante wird darin gesehen, daß das Hakenteil zwei einander entgegengerichtete Haken an seinem Hakenende aufweist.
Hierdurch ist es möglich, mit ein- und demselben Hakenteil zwei Randkanten oder Falzkanten von Ziegeln zu übergreifen.

Es ist auch möglich, mehrere Hakenteile am Befestigungsteil anzuordnen.

Schließlich kann auch vorteilhaft sein, daß das Befestigungsteil auf eine Dachlatte aufklemmbar ist.

Bei einer derartigen Ausführungsform wird das Befestigungsteil nicht an eine Dachlatte angenagelt, sondern auf eine Dachlatte aufgeklemmt, wie das an sich aus dem Stand der Technik (DE 42 03 676 A1) bekannt ist.

Ein Ausführungsbeispiel der Erfindung ist in der Zeichnung dargestellt und im folgenden näher beschrieben. Es zeigt:
- Fig. 1: Eine Ausführungsform eines Befestigungsteils einer Sturmklammer in Seitenansicht;
- Fig. 2: desgleichen in einer um 90 ° um die Hochachse gedrehten Lage;
- Fig. 3: desgleichen von oben gesehen;
- Fig. 4: eine Einzelheit IV der Figur 1 in Ansicht;
- Fig. 5: eine Ausführungsform eines Hakenteils in Ansicht;
- Fig. 6: desgleichen in einer um 90 ° um die Mittellängsachse gedrehten Position.

In der Zeichnung sind die Einzelteile einer Sturmklammer für Dachziegel zur Befestigung von Dachziegeln an einer Dachunterkonstruktion, beispielsweise einer Dachlattung, gezeigt. Die Sturmklammer besteht aus einem Hakenteil 1, welches mit seinem Haken 2 an der Randkante oder Falzkante eines Dachziegels verhakt werden kann. Ferner besteht die Sturmklammer aus einem Befestigungsteil 3, welches in den Figuren 1 bis 4 gezeigt ist. Das Befestigungsteil 3 dient zur Befestigung an der Unterkonstruktion, beispielsweise an einer Dachlatte. Nach Zusammenführung der Teile ragt der Schaft 4 des Hakenteils 1 orthogonal vom Schaft 5 des Befestigungsteils 3 ab, und zwar gemäß Zeichnungsfigur 1 aus der Zeichnungsebene herausragend und gemäß Figur 2 in der Zeichnungsebene liegend.

Erfindungsgemäß ist der Schaft 4 des Hakenteils 1 in Längsrichtung des Schaftes 5 des Befestigungsteils 3 in unterschiedlichem Abstand vom an der Dachunterkonstruktion befestigbaren Endteil 6 desselben befestigbar. Zusätzlich ist der Schaft 4 des Hakenteils 1 mit dem Schaft 5 des Befestigungsteils 3 in Längsrichtung des Schaftes 4 des Hakenteils 1 in unterschiedlichem Abstand des Hakenendes 2 des Hakenteils 1 vom Schaft 5 des Befestigungsteils 3 anzuordnen.

In der Montagesollage ist das Befestigungsteil 3 so an einer Dachlatte befestigbar, das es im wesentlichen orthogonal von einer Dachlatte abragt und sich parallel zur von den Dachlatten aufgespannten Dachfläche erstreckt. In dieser Lage ist er an der entsprechenden Dachlatte fixierbar.

Das Hakenteil 1 ragt dann orthogonal von dem Befestigungsteil 5 ab und zwar quer zur Dachfläche, so daß es zu der Seite hin vorragt, auf die die Ziegel aufgelegt sind.

Der Schaft 5 des Befestigungsteils 3 ist im Ausführungsbeispiel ein etwa quaderförmiger langgestreckter Körper, dessen Länge der mehrfachen Querschnittsabmessung des Schaftes 4 des Hakenteils 1 entspricht. Der Schaft 5 des Befestigungsteils 3 weist entlang seiner Längserstreckung mehrere parallel zueinander gerichtete und mit Abstand nebeneinander angeordnete Durchstecköffnungen 7 für den Schaft 4 des Hakenteils 1 auf. Der Schaft 4 des Hakenteils 1 kann dabei stufenlos unterschiedlich tief in die Durchstecköffnungen 7 des Schaftes 5 des Befestigungsteils 3 einsteckbar sein, wobei dann in der Sollposition das freie, hakenlose Schaftende des Schaftes 4 um die dem Haken 2 abgewandte Randkante des Schaftes 5 des Befestigungsteils 3 umgebogen wird, so daß dann die Sollage eingestellt ist. Alternativ und bevorzugt ist es auch möglich, daß der Schaft 4 des Hakenteils 1 stufenweise unterschiedlich tief in die Durchstecköffnungen 7 des Schaftes 5 des Befestigungsteils eingesteckt werden kann, wobei am Schaft 4 des Hakenteils Rastlöcher 8 und am Schaft 5 des Befestigungsteils 3 in den Durchstecköffnungen 7 Rastvorsprünge 9 ausgebildet sind, die in eines der Rastlöcher 8 eingreifen. Die Rastnasen 9 sind so ausgebildet, daß sie in Einsteckrichtung des Schaftes 4 diesen frei durchlassen, aber in Gegenrichtung sperren. Dies ist durch eine entsprechende Anschrägung der Rastelemente 9 erreicht, die in Einsteckrichtung des Schaftes 4 geschrägt sind und in Gegenrichtung eine orthogonal zur Einsteckrichtung gerichtete Rastkante aufweisen, so daß der eingesteckte Schaft 4 nicht ohne Betätigung der Rastelemente 9 wieder herausgezogen werden kann. Unter Umständen kann der Montierende, sofern er die Zuordnung der Teile falsch vorgenommen hat, manuell die Rastelemente 9 lösen, da diese durch Schlitzung in der Seitenfläche des Schaftes 5 des Befestigungsteiles 3 gebildet sind und somit beispielsweise manuell oder mittels eines Schraubendrehers in eine Ausrastposition gebogen werden können.

Die Durchstecköffnungen 7 sind seitlich so ausgebildet, daß eine starre und verdrehsichere Verbindung zwischen Haken- und Befestigungsteil gegeben ist.

An der an eine Dachlatte anlegbaren Stirnfläche 6 des Befestigungsteiles 3 bzw. des Schaftes 5 des Befestigungsteiles 3 sind aus der Stirnfläche 6 vorragend Krallen 10 ausgebildet, die eine gewisse Vorfixierung an der Dachlatte ermöglichen, sofern der Montierende den Schaft 5 gegen eine Dachlatte anpreßt. Die endgültige Fixierung erfolgt dann durch einen Nagel, der bei 11 angedeutet ist. Zur Anordnung des Nagels ist an einer Seitenfläche des Schaftes 5, die parallel zur Einsteckrichtung des Schaftes 4 des Hakenteils 1 gerichtet ist, eine Halterung und Führung 12 für den Nagel 11 ausgebildet. Die Halterung und Führung 12 ist so angeordnet, daß der Nagel 11 einen spitzen Winkel mit der Seitenfläche des Schaftes 5 des Befestigungsmittels 3 einschließt. Die Nagelspitze (bei 13) tritt aus der der Dachlatte zugewandten Basisfläche 6 des Schaftes 5 in Fluchtlinie mit den Durchstecköffnungen 7 für den Schaft 4 des Hakenteils 1 aus, so daß eine quasi momentfreie Annagelung des Schaftes 5 an eine Dachlatte ermöglicht ist.

Im Ausführungsbeispiel ist das Hakenteil 1 aus einem flachen Blechstreifen geformt, an den am oberen Ende der Haken 2 angebogen ist, wobei im Schaftbereich des Schaftes 4 die entsprechenden Lochungen 8 durch Stanzung ausgefallen sind. Das Befestigungsteil 3 ist im Ausführungsbeispiel ein Kunststoffformteil. Mittels der erfindungsgemäßen Ausbildung ist es in einfacher Weise möglich, Dachziegel mit entsprechenden Sturmklammern zu sichern, wobei ein- und dieselbe Sturmklammer bei unterschiedlichem Höhenabstand der von dem Haken 2 übergreifbaren Randkante oder Falzkante des Dachziegels und bei unterschiedlichem Abstand des Verhakungsbereiches des Dachziegels von der Dachlatte möglich ist.

## Patentansprüche

1. Sturmklammer für Dachziegel zur Befestigung von Dachziegeln an einer Dachunterkonstruktion, insbesondere an einer Dachlattung, wobei die Sturmklammer aus einem Hakenteil (1) zum Verhaken an der Randkante oder Falzkante eines Dachziegels und einem Befestigungsteil (3) zur Befestigung an der Unterkonstruktion besteht und ein Schaft (4) des Hakenteils (1) im wesentlichen orthogonal von einem Schaft (5) des Befestigungsteils (3) abragt, **dadurch gekennzeichnet, daß** der Schaft (4) des Hakenteils (1) mit dem Schaft (5) des Befestigungsteils (3) in Längsrichtung des Schaftes (5) des Befestigungsteiles (3) in unterschiedlichem Abstand vom an der Dachunterkonstruktion befestigbaren Endteil desselben befestigbar ist und der Schaft (4) des Hakenteils (1) mit dem Schaft (5) des Befestigungsteils (3) in Längsrichtung des Schaftes (4) des Hakenteils (1) in unterschiedlichem Abstand des Hakens (2) des Hakenteils (1) vom Schaft (5) des Befestigungsteiles (3) anzuordnen ist.

2. Sturmklammer nach Anspruch 1, **dadurch gekennzeichnet, daß** das Befestigungsteil (3) im wesentlichen orthogonal von einer Dachlatte abragend und sich parallel zur Dachfläche erstreckend an einer Dachlatte fixierbar ist und das Hakenteil (1) orthogonal von dem Befestigungsteil (3) abragt, und zwar quer zur Dachfläche.

3. Sturmklammer nach Anspruch 1 oder 2, **dadurch gekennzeichnet, daß** der Schaft (5) des Befestigungsteils (3) ein langgestreckter Körper ist, dessen Länge der mehrfachen Querschnittsabmessung des Schaftes (4) des Hakenteils (1) entspricht.

4. Sturmklammer nach einem der Ansprüche 1 bis 3, **dadurch gekennzeichnet, daß** der Schaft (5) des Befestigungsteils (3) entlang seiner Längserstreckung mehrere parallel zueinander gerichtete und mit Abstand nebeneinander angeordnete Durchstecköffnungen (7) für den Schaft (4) des Hakenteils (1) aufweist.

5. Sturmklammer nach einem der Ansprüche 1 bis 4, **dadurch gekennzeichnet, daß** der Schaft (4) des Hakenteils (1) stufenlos unterschiedlich tief in die Durchstecköffnungen (7) des Schaftes (5) des Befestigungsteils (3) einsteckbar ist und das freie, hakenlose Schaftende in Sollposition um die dem Haken (2) abgewandte Randkante des Schaftes (5) des Befestigungsteils (3) umbiegbar ist.

6. Sturmklammer nach einem der Ansprüche 1 bis 4, **dadurch gekennzeichnet, daß** der Schaft (4) des Hakenteils (1) stufenweise unterschiedlich tief in die Durchstecköffnungen (7) des Schaftes (5) des Befestigungsteils (3) einsteckbar ist, wobei am Schaft (4) des Hakenteils (1) und am Schaft (5) des Befestigungsteils (3), insbesondere in den Durchstecköffnungen (7), Rastmittel (8,9) ausgebildet sind, die in Einsteckrichtung freigebend und entgegen Einsteckrichtung sperrend sind.

7. Sturmklammer nach einem der Ansprüche 1 bis 6, **dadurch gekennzeichnet, daß** an einer an eine Dachlatte anlegbaren Stirnfläche (6) des Befestigungsteils (3) oder des Schaftes (5) des Befestigungsteils (3) aus der Stirnfläche vorragende Krallen (10) ausgebildet sind.

8. Sturmklammer nach einem der Ansprüche 1 bis 7, **dadurch gekennzeichnet, daß** an einer Seitenfläche des Schaftes (5) des Befestigungsteiles (3) die parallel zur Einsteckrichtung des Schaftes (4) des Hakenteils (1) gerichtet ist, eine Halterung und Führung (12) für ein Befestigungsmittel, insbesondere einen Nagel (11), ausgebildet ist.

9. Sturmklammer nach Anspruch 8, **dadurch gekennzeichnet, daß** die Halterung und Führung (12) so angeordnet ist, daß der Nagel (11) einen spitzen Winkel mit der Seitenfläche des Schaftes (5) des Befestigungsmittels (3) einschließt und die Nagelspitze (13) aus der der Dachlatte zugewandten Basisfläche (6) des Schaftes in Fluchtlinie mit den Durchstecköffnungen (7) für den Schaft (4) des Hakenteils (1) austritt.

10. Sturmklammer nach einem der Ansprüche 1 bis 9, **dadurch gekennzeichnet, daß** das Hakenteil (1) aus einem Blechstreifen geformt ist.

11. Sturmklammer nach einem der Ansprüche 1 bis 10, **dadurch gekennzeichnet, daß** das Befestigungsteil (3) ein Kunststoff-Formteil ist.

12. Sturmklammer nach einem der Ansprüche 1 bis 11, **dadurch gekennzeichnet, daß** das Hakenteil (1) zwei einander entgegengerichtete Haken an seinem Hakenende aufweist.

13. Sturmklammer nach einem der Ansprüche 1 bis 12, **dadurch gekennzeichnet, daß** das Befestigungsteil (3) auf eine Dachlatte aufklemmbar ist.

## Claims

1. A storm clip for roof tiles for fixing roof tiles to a roof substructure, in particular to roof battens, wherein the storm clip consists of a hook part (1) for hooking to the edge or interlocking edge of a roof tile and a fixing part (3) for fixing to the substructure and a shank (4) of the hook part (1) projects substantially orthogonally from a shank (5) of the fixing part (3),
**characterised in that** the shank (4) of the hook part (1) can be fixed with the shank (5) of the fixing part (3) in the longitudinal direction of the shank (5) of the fixing part (3) at a varying distance from the end part of said shank that can be fixed to the roof substructure, and the shank (4) of the hook part (1) is to be disposed with the shank (5) of the fixing part (3) in the longitudinal direction of the shank (4) of the hook part (1) at a varying distance of the hook (2) of the hook part (1) from the shank (5) of the fixing part (3).

2. A storm clip according to Claim 1,
**characterised in that** the fixing part (3) can be fixed to a batten so that it projects substantially orthogonally from a batten and extends parallel to the roof face, and the hook part (1) projects orthogonally from the fixing part (3), more precisely transversely to the roof face.

3. A storm clip according to Claim 1 or 2,
**characterised in that** the shank (5) of the fixing part (3) is an elongated member, the length of which corresponds to a multiple of the cross-sectional dimension of the shank (4) of the hook part (1).

4. A storm clip according to one of Claims 1 to 3,
**characterised in that** the shank (5) of the fixing part (3) comprises, along its longitudinal extension, several through-apertures (7) for the shank (4) of the hook part (1), which are directed parallel to one another and disposed spaced apart.

5. A storm clip according to one of Claims 1 to 4,
**characterised in that** the shank (4) of the hook part (1) can be inserted in a continuously adjustable manner to different depths in the through-apertures (7) of the shank (5) of the fixing part (3) and the free, hookless shank end in the desired position can be curved around the edge of the shank (5) of the fixing part (3) that is faced away from the hook (2).

6. A storm clip according to one of Claims 1 to 4,
**characterised in that** the shank (4) of the hook part (1) can be inserted step-by-step to different depths in the through-apertures (7) of the shank (5) of the fixing part (3), wherein constructed on the shank (4) of the hook part (1) and on the shank (5) of the fixing part (3), in particular in the through-apertures (7), are snap-in means (8, 9), which unblock in the direction of insertion and block against the direction of insertion.

7. A storm clip according to one of Claims 1 to 6,
**characterised in that** claws (10) that project from the end face are constructed at an end face (6) of the fixing part (3) or of the shank (5) of the fixing part (3) which can be placed against a batten.

8. A storm clip according to one of Claims 1 to 7,
**characterised in that** a mounting and a guiding device (12) for a fixing means, in particular a nail (11), is constructed at a side face of the shank (5) of the fixing part (3) which is directed parallel to the direction of insertion of the shank (4) of the hook part (1).

9. A storm clip according to Claim 8,
**characterised in that** the mounting and guiding device (12) is disposed so that the nail (11) encloses an acute angle with the side face of the shank (5) of the fixing means (3) and the nail tip (13) exits from the base face (6) of the shank that is faced towards the batten in alignment with the through-apertures (7) for the shank (4) of the hook part (1).

10. A storm clip according to one of Claims 1 to 9,
**characterised in that** the hook part (1) is shaped from a sheet-metal strip.

11. A storm clip according to one of Claims 1 to 10,
**characterised in that** the fixing part (3) is a plastic moulded part.

12. A storm clip according to one of Claims 1 to 11,
**characterised in that** the hook part (1) comprises two hooks directed away from one another at its hook end.

13. A storm clip according to one of Claims 1 to 12,
**characterised in that** the fixing part (3) can be cramped to a batten.

## Revendications

1. Attache ou bride de retenue pour tuile destinée à fixer des tuiles à une charpente de toit, notamment à un lattis de toit, sachant que l'attache pour tuile est composée d'un élément crochu ( 1 ) destiné à être accroché au rebord ou à la rainure ou l'arête d'emboîtement d'une tuile et d'un élément de fixation (3) destiné à être fixé à la charpente, et qu'une tige (4) de l'élément crochu (1) part essentiellement perpendiculairement d'une tige (5) de l'élément de fixation (3), caractérisée en ce que la tige (4) de l'élément crochu (1) peut être fixée avec la tige (5) de l'élément de fixation (3) dans la direction longitudinale de la tige (5) de l'élément de fixation (3) à différentes distances de la partie terminale de cet élément de fixation pouvant être fixée à la charpente, et en ce que la tige (4) de l'élément crochu (1) est à disposer avec la tige (5) de l'élément de fixation (3) dans la direction longitudinale de la tige (4) de l'élément crochu (1) à une distance différente de celle qui sépare le crochet (2) de l'élément crochu (1) de la tige (5) de l'élément de fixation (3).

2. Attache pour tuile selon la revendication 1, caractérisée en ce que l'élément de fixation (3) peut être fixé à une latte de toit en partant essentiellement perpendiculairement d'une latte de toit et en s'étendant parallèlement à la surface de toit, et en ce que l'élément crochu (1) part perpendiculairement de l'élément de fixation (3), et ce, transversalement par rapport à la surface de toit.

3. Attache pour tuile selon la revendication 1 ou 2, caractérisée en ce que la tige (5) de l'élément de fixation (3) est un corps allongé dont la longueur est équivalente à plusieurs fois le diamètre de la section de la tige (4) de l'élément crochu (1).

4. Attache pour tuile selon l'une des revendications 1 à 3, caractérisée en ce que la tige (5) de l'élément de fixation (3) présente le long de son étendue longitudinale plusieurs ouvertures (7) parallèles entre elles et disposées de façon espacée côte à côte, qui sont destinées à recevoir la tige (4) de l'élément crochu (1).

5. Attache pour tuile selon l'une des revendications 1 à 4, caractérisée en ce que la tige (4) de l'élément crochu (1) peut être enfoncée progressivement plus ou moins profondément dans les ouvertures (7) de la tige (5) de l'élément de fixation (3), et en ce que l'extrémité libre sans crochet de la tige peut, dans la position prescrite, être recourbée autour du rebord de la tige (5) de l'élément de fixation (3) qui est opposé au crochet (2).

6. Attache pour tuile selon l'une des revendications 1 à 4, caractérisée en ce que la tige (4) de l'élément crochu (1) peut être enfoncée progressivement plus ou moins profondément dans les ouvertures (7) de la tige (5) de l'élément de fixation (3), sachant que des éléments d'enclenchement ou d'encliquetage (8, 9) sont réalisés sur la tige (4) de l'élément crochu (1) et sur la tige (5) de l'élément de fixation (3), notamment dans les ouvertures (7), qui, dans le sens d'enclenchement, libèrent l'enclenchement, et, dans le sens contraire, réalisent un blocage.

7. Attache pour tuile selon l'une des revendications 1 à 6, caractérisée en ce que sur une surface frontale (6) de l'élément de fixation (3) ou de la tige (5) de l'élément de fixation (3) pouvant être appliquée contre une latte de toit sont réalisées des griffes (10) faisant saillie de ladite surface frontale.

8. Attache pour tuile selon l'une des revendications 1 à 7, caractérisée en ce qu'un dispositif faisant office de support et de guide (12) pour un moyen de fixation, notamment un clou (11), est prévu sur une surface latérale de la tige (5) de l'élément de fixation (3) qui est orientée parallèlement à la direction d'enfoncement de la tige (4) de l'élément crochu (1).

9. Attache pour tuile selon la revendication 8, caractérisée en ce que le dispositif faisant office de support et de guide (12) est disposé de telle manière que le clou (11) forme un angle aigu avec la surface latérale de la tige (5) de l'élément de fixation (3) et en ce que la pointe du clou (13) sort de la surface de base (6) de la tige qui est tournée vers la latte de toit, en alignement avec les ouvertures (7) pour la tige (4) de l'élément crochu (1).

10. Attache pour tuile selon l'une des revendications 1 à 9, caractérisée en ce que l'élément crochu (1) est formé à partir d'un ruban de tôle.

11. Attache pour tuile selon l'une des revendications 1 à 10, caractérisée en ce que l'élément de fixation (3) est une pièce moulée en matière plastique.

12. Attache pour tuile selon l'une des revendications 1 à 11, caractérisée en ce que l'élément crochu (1) présente à son extrémité deux crochets opposés.

13. Attache pour tuile selon l'une des revendications 1 à 12, caractérisée en ce que l'élément de fixation (3) peut être enclenché sur une latte de toit.
